# EUROPÄISCHE PATENTSCHRIFT

(11) **EP 4 312 661 B1**
(45) Veröffentlichungstag und Bekanntmachung des Hinweises auf die Patenterteilung: **10.06.2026**
(21) Anmeldenummer: 22720560.6
(22) Anmeldetag: 30.03.2022
(51) Int. Cl.: A46B 5/02, A46B 5/00, A46B 9/04

(54) **HANDZAHNBÜRSTE**
MANUAL TOOTHBRUSH
BROSSE À DENTS MANUELLE

(30) Priorität: 31.03.2021 DE 102021108254
(43) Veröffentlichungstag der Anmeldung: 07.02.2024
(73) Patentinhaber: Bättig, Curt, 8047 Zürich (CH); Stieger, Peter, 9000 St. Gallen (CH)
(72) Erfinder: Bättig, Curt, 8047 Zürich (CH); Stieger, Peter, 9000 St. Gallen (CH)
(74) Vertreter: Kleine, Hubertus
(86) Internationale Anmeldenummer: PCT/EP2022/058408
(87) Internationale Veröffentlichungsnummer: WO 2022/207702

(56) Entgegenhaltungen:
- DE-U1- 202006 001 055
- DE-U1- 29 613 634
- US-B1- 7 039 984

## Beschreibung

Die vorliegende Erfindung betrifft eine Handzahnbürste nach dem Oberbegriff des Anspruchs 1.

Zahnbürsten mit Federelementen sind an sich bekannt. Typisches Beispiel hierfür ist die Zahnbürste von Dr. Best, in welcher Federelemente an verschiedenen Stellen des Zahnbürstenhalses eingearbeitet sind.

Diese Varianten sind allerdings aufwendig zu fertigen und meist Materialkombinationen, aus mehreren Kunststoffen, was ein Entsorgungsproblem bei der Mülltrennung darstellt. Zudem werden die Zähne als Gegenlager der Krafteinwirkung genutzt. Eine aktive Bewegung der Bürste zum Zahn hin oder vom Zahn weg, aufgrund einer Aktivierungskraft erfolgt bei diesen Varianten ebenfalls nicht.

Weiter ist aus der DE 299 13 656 U1 eine Variante einer Zahnbürste bekannt, welche im Bereich des Zahnbürstenhalses zwei aufeinander zulaufende Streben aufweist, welche allerdings nicht in Parallelrichtung zur Beborstung übereinander angeordnet sind, sondern um 90° gekippt, also nebeneinander. Damit wird eine Materialersparnis bei gleichzeitiger Versteifung des Zahnbürstenhalses erreicht. Eine Federwirkung ist dabei allerdings ausgeschlossen.

Die EP 1 850 692 B1 offenbart einen Zahnbürstenhals mit einem Freiraum zwischen zwei Streben. Diese sind zwar übereinander in Parallelrichtung zur Beborstung angeordnet, weisen allerdings Versteifungsrippen innerhalb des Freiraums zwischen den Streben auf. Eine Verformung der Streben aufeinander zu, kann sich aufgrund der Versteifungsrippen nicht ergeben.

Zur Verformung der Streben wird dabei im Kontext der vorliegenden Erfindung von einer Krafteinwirkung ausgegangen, welche ein normal-entwickelter Mensch, also ein Mann, eine Frau oder auch ein Kind, mit einer Hand typischerweise ohne übermäßige Kraftanstrengung aufbringen kann. Eine solche Krafteinwirkung beträgt vorzugsweise maximal 10 N oder weniger.

Die DE 20 2006 001 055 U offenbart einen Mechanismus auf zwei gegenläufigen Bogenelementen, wobei sich durch Betätigung eines Bogenelements eine Rückstellkraft aufbaut. Dabei ist das Bogenelement einseitig frei beweglich und stützt sich gegen eine Anschlagsfläche ab. Problematisch hieran ist einerseits der fertigungstechnisch komplizierte Aufbau aber auch die hohe punktuelle Kraftzufuhr um den Zahnbürstenkopf zur Auslenkung zu bringen.

Die WO 2003/039 816 A1 offenbart sodann eine Zahnbürste, welche eine Vielzahl von Rundlöchern im Griff aufweist.

Gattungsgemäßer Stand der Technik ist sodann die US 7 039 984 B1, in welcher ein Freiraum zwischen zwei Griffelementen ausgebildet ist. Dieser Freiraum weist eine Bananenform auf. Ein Griffelement ist gegenüber dem zweiten Griffelement biegbarer ausgebildet, so dass die Zahnbürste bei Eindrücken des Griffelements nach innen ankippt, so dass sich der Borstenkopf durch Druck auf den Griff gegenüber dem Putzobjekt abklappt.

Ausgehend vom vorgenannten Stand der Technik ist es die Aufgabe der vorliegenden Erfindung eine neue Variante einer Handzahnbürste bereitzustellen, welche einfach und unter geringem Kraftaufwand bedienbar ist.

Die erfindungsgemäße Handzahnbürste umfasst einen Zahnbürstenkopf, einen Zahnbürstenhals und einen Zahnbürstengriff, wobei der Zahnbürstenkopf Zahnreinigungselemente, insbesondere Borsten, aufweist, die in einer ersten Richtung aus dem Bürstenkopf hervorstehen. Die Zahnreinigungselemente können fest mit dem Zahnbürstenkopf verbunden, z.B. eingespritzt, sein oder aber austauschbar auf einer Trägerplatte in einer Ausnehmung angeordnet sein.

Der Zahnbürstengriff weist ein erstes Griffelement und ein zweites Griffelement auf, welche sich in der Haupterstreckungsrichtung benachbart zueinander und beabstandet voneinander erstrecken. Zwischen den Griffelementen ist somit ein Freiraum angeordnet. Die Griffelemente können blattfederartig ausgebildet sein.

Das erste Griffelement ist oberhalb oder unterhalb des zweiten Griffelements angeordnet, wobei sich "oberhalb" oder "unterhalb" auf eine zweite Richtung parallel zur ersten Richtung, also auf eine Parallelrichtung zur Beborstung, bezieht. Alternativ oder zusätzlich zu den Borsten können allerdings als Zahnreinigungselemente auch Gumminoppen, Reibelemente und dergleichen vorgesehen sein. Borsten sind allerdings aufgrund ihrer hervorragenden Reinigungseigenschaften gegenüber anderen Zahnreinigungselementen bevorzugt.

Beide Griffelemente münden beidseitig endständig in Verbindungsbereiche, in welchen sie vorzugsweise zu einer stoffschlüssigen Einheit zusammengeführt sind.

Besonders bevorzugt kann sich unter Krafteinwirkung auf zumindest eines der Griffelemente des Zahnbürstengriffs eine Verformung dieses Griffelements auf das andere Griffelement zu ergeben, wobei es dabei zur Ausbildung einer Rückstellkraft zwischen den Griffelementen kommen kann und welche in einer Auslenkung des Zahnbürstenkopfes resultieren können.

Das zweite Griffelement kann dabei in der Haupterstreckungsrichtung der Zahnbürste vorzugsweise länger sein als das erste Griffelement, so dass sich bei Verformung dieses Griffelements unter Krafteinwirkung vorzugsweise ein Materialdruck oder ein Materialzug auf das zweite Griffelement ergibt, welches darauf mit einer Ausweichbewegung unter Aufbau einer Rückstellkraft reagiert. Dadurch kann eine Federwirkung erreicht werden. Durch die Ausweichbewegung kann der Zahnbürstenkopf in Richtung der Beborstung oder in entgegengesetzte Richtung ausgelenkt werden und somit stärker an den Zahn zur effektiveren Reinigung angepresst werden.

Ein erster der Verbindungsbereiche bildet den Zahnbürstenhals.

Erfindungsgemäß weist das erste Griffelement zur Rückstellkraftverstärkung benachbart zum ersten Verbindungsbereich eine erste Biegung in Richtung des zweiten Griffelements auf und im Anschluss eine zweite Biegung, welche von dem zweiten Griffelement weggerichtet ist.

Alternativ oder zusätzlich zur vorbeschriebenen Funktion kann im Rahmen der vorliegenden Erfindung allerdings auch eine Federung durch Durchbiegen bzw. Durchfedern der Griffelemente in gleiche Richtung bei stärkerer Krafteinwirkung erfolgen, so dass sich eine Ausweichbewegung unter übermäßigem Druck auf den Zahn und das Zahnfleisch resultiert. Eine Federung durch Griffelemente ist insoweit aus dem Stand der Technik bislang nicht bekannt.

Vorteilhafte Ausgestaltungen der Erfindung sind Gegenstand der Unteransprüche.

Die Griffelemente können als gebogene Blattfedern ausgebildet sein, um eine entsprechende Rückstellkraft aufzubauen. Die Blattfedern sind dabei vorzugsweise aus Kunststoff gefertigt.

Die Griffelemente weisen zumindest je eine Biegung auf, wobei die Biegungen voneinander weg gerichtet sind, so dass eine entsprechend verbesserte Auslenkung erreicht wird.

Die Griffelemente können fertigungstechnisch günstig einstückig, insbesondere monolithisch, miteinander verbunden sein. Besonders bevorzugt ist zumindest der Zahnbürstengriff und der Zahnbürstenhals, vorzugsweise auch der Zahnbürstenkopf, abgesehen von den Borsten, einstückig und insbesondere monolithisch ausgebildet.

Die Handzahnbürste ist vorteilhaft, abgesehen von den Zahnreinigungselementen, als Kunststoff-Spritzgussteil ausgebildet.

Die Griffelemente sind vorzugsweise derart ausgebildet, dass sie unter einer Kraft von 10 N um zumindest 5 mm, vorzugsweise zumindest 10 mm aufeinander zu bewegbar sind. Dabei können die Griffelemente eine Dicke von weniger als 3 mm, vorzugsweise zwischen 1-2 mm, aufweisen bei einer Breite zur Auflage der Hand bzw. eines Daumens von zumindest 12 mm, vorzugsweise zwischen 15-25 mm.

Der Zahnbürstenhals weist eine Dicke in der ersten Richtung von mehr als 3,5 mm, vorzugweise zwischen 4-5 mm auf.

Der Abstand der Griffelemente kann im unbelasteten Zustand mehr als 5 mm, vorzugsweise mehr als 10 mm, besonders bevorzugt 10-15 mm betragen.

Zumindest der Zahnbürstengriff kann aus einem oder mehreren biologisch abbaubaren Kunststoffen und/oder nachwachsenden Kunststoffen bestehen. Biologisch abbaubare Kunststoffe haben besondere Vorteile beim Recycling, während Kunststoffe aus nachwachsenden Rohstoffen der Handzahnbürste einen besseren ökologischen Fußabdruck geben. Selbstverständlich sind beide Kunststoffkategorien auch miteinander kombinierbar, so dass es Kunststoffe gibt, welche unter beide Klassen fallen.

In Frage für die Anwendung kommen Kunststoffe der Klasse der Polycaplocatone, Polyvinylalkohole und/oder Polyester.

Beispiele der biologisch abbaubaren und zugleich aus nachwachsenden Rohstoffen hergestellte Kunststoffe sind z.B. Stärkeblends, Polyhydroxyalkanoate, Polylactide, Celluloseregenerate.

Beispiele für Kunststoffe aus nachwachsenden Rohstoffen, welche allerdings nur schwer abbaubar sind, sind Bio-PE, Bio-PA, Bio-PUR, Bio-PP, Bio-PVC, sowie Celluloseacetat oder Kautschuk.

Der Abstand der endständigen Verbindungsbereiche kann vorteilhaft zumindest 40%, vorzugsweise zumindest 50%, der Gesamtlänge der Handzahnbürste betragen. In dem durch den Abstand definierten Bereich sind die Griffelemente zueinander beabstandet und definieren einen Freiraum. In einer besonders bevorzugten Ausführungsvariante der Erfindung erstreckt sich der Freiraum ohne Unterbrechungen, z.B. durch Versteifungsrippen oder dergleichen, vom ersten Verbindungsbereich bis zum zweiten Verbindungsbereich.

In Erweiterung der Funktionalität der Handzahnbürste weist diese im zweiten endständigen Verbindungsbereich eine Aufnahme für eine Interdentalbürste auf. Dabei kann es sich um eine Bohrung im Verbindungsbereich handeln, in welche der Sockel einer Interdentalbürste gesteckt werden kann.

Die Handzahnbürste kann in der Draufsicht aus der zweiten Richtung, also parallel zur Beborstungsrichtung, eine Verbreiterung des Zahnbürstengriffs gegenüber dem Zahnbürstenhals um zumindest 300%, vorzugsweise zumindest 350%, aufweisen, so dass eine breite Auflagenfläche z.B. für einen Daumen vorgesehen ist.

Die Zahnreinigungselemente, insbesondere die Borsten, können auf einem plattenförmigen Träger angeordnet sein, welcher in einer Aufnahme des Zahnbürstenkopfes austauschbar angeordnet ist. Dies ist an sich aus dem Stand der Technik bekannt. Dabei können die die Borsten und/oder der plattenförmige Träger aus einem natürlichen Material, vorzugsweise pflanzlichen und/oder tierischen Ursprungs ausgebildet sein. Beispiele für die Borsten sind z.B. Tierhaarborsten, z.B. Schweineborsten. Beispiele für ein Trägermaterial ist z.B. Holz oder Holz-Verbundmaterial z.B. mit PLA (Polymilchsäure oder dergleichen). Die Handzahnbürste kann dadurch länger eingesetzt werden als die austauschbaren Zahnreinigungselemente. Materialvermischungen gibt es nicht, so dass die einzelnen Elemente getrennt recycelt und besonders umweltfreundlich werden können.

Nachfolgend wird die Erfindung anhand zweier Ausführungsvarianten im Detail näher erläutert. Es zeigen:
- Fig. 1: Perspektivansicht einer erfindungsgemäßen Ausführungsvariante einer Handzahnbürste;
- Fig. 2: Draufsicht auf die Handzahnbürste der Fig. 1; und
- Fig. 3: Seitenansicht auf die Handzahnbürste der Fig. 1 und 2.

Fig. 1-3 zeigt eine erste Ausführungsvariante einer erfindungsgemäßen Handzahnbürste 1, nachfolgend auch Feder-Zahnbürste genannt. Diese weist einen Zahnbürstenkopf 2, einen verjüngten Zahnbürstenhals 3 und einen Zahnbürstengriff 4 auf. Der Zahnbürstenkopf 2 weist Zahnreinigungselemente 11, konkret Borsten, auf, welche in einer Beborstungsrichtung R1, aus einem Trägersegment des Zahnbürstenkopfes 2 hervorstehen.

Eine Besonderheit der Handzahnbürste 1 ist der Zahnbürsten-Griff 4. Dieser ist in der Mitte geteilt und weist zwei einzelne voneinander beabstandete Griffelemente 5 und 6 auf, die voneinander beabstandet sind. Die Griffelemente 5 und 6 sind in ihrer Längserstreckung unterschiedlich lang ausgebildet gehen jeweils endständig in einen Verbindungsbereich 7 und 8 über, in welchem sie stoffschlüssig miteinander verbunden sind.

Der erste Verbindungsbereich 7 bildet dabei den Zahnbürstenhals 3 aus und der zweite Verbindungsbereich ist der Endabschnitt der Handzahnbürste und weist eine Aufnahme 9 für eine Interdentalbürste auf. Zwischen den Griffelementen 5 und 6 ist ein Freiraum 10 angeordnet, wobei die Griffelemente 5 und 6 in einer zweiten Richtung R2 parallel zur ersten Richtung R1, übereinander und vorzugsweise in Deckung zueinander angeordnet sind.

Die maximale Breite 20 des Zahnbürstengriffs 4 ist vorzugsweise mehr als 15 mm, so dass eine hinreichend große Daumenauflage zur optimalen Kraftübertragung gegeben ist.

Das Griffelement 6 weist eine erste Biegung 12 vom Griffelement 5 weg auf. Das Griffelement 5 weist zunächst ausgehend vom Zahnbürstenhals 7 eine erste Biegung 14 zum Griffelement 6 hin auf und sodann eine zweite Biegung 13 vom Griffelement 6 weg auf.

Der Abstand 15 der Griffelemente 5 und 6 beträgt im dargestellten Ausführungsbeispiel zwischen 10-15 mm.

Dieser Abstand 15 wird unter Krafteinwirkung F unter Verformung der Griffelemente 5 und 6 verringert, wobei sich aufgrund der unterschiedlichen Länge der Griffelemente eine Kraftumleitung durch Zug- und Druckkräfte ergibt, die zu einer Auslenkung in Richtung A des Bürstenkopfes 2 führt.

Die Längserstreckung 16 des Freiraumes 10 beträgt zumindest 40 %, vorzugsweise 50 %, und besonders bevorzugt zwischen 55-80%, der Gesamtlänge 17 der Handzahnbürste 1. Diese kann zwischen 17-22 cm betragen.

Die Konstruktion ist materialsparend, da die als Blattfedern ausgebildeten Griffelemente sehr dünn, z.B. 1-2 mm stark, ausgeführt werden können. Die Dicke ist in Fig. 3 mit Bezugszeichen 19 gekennzeichnet. Die Dicke 18 des Verbindungsbereichs 7 beträgt hingegen vorzugsweise mehr als 3 mm.

Die Handzahnbürste ist abgesehen von der Beborstung 11 monolithisch aufgebaut und somit einstückig aus einem Material gefertigt. Der Druck auf die Zahnfläche bzw. Zahnfleisch wird über die Griffelemente und deren Federung verringert und kann dennoch manuell angepasst werden. Die Auslenkung A des Bürstenkopfes 2 bei komplettem Druck auf die Griffelemente 5 und 6, und deren Verformung um ca. 15 mm, kann ca. 12 mm betragen. Durch den breiten Griff 4 liegt die Feder-Bürste gut und angenehm in der Hand.

Zugleich ermöglicht die Handbürste 1 ein haptisch angenehmes Gefühl und vermittelt einen optisch-ansprechenden Gesamteindruck.

Die Feder-Zahnbürste kann auf alle Arten angewendet werden, also mit Auswechselbaren Bürstenkopf, beidseitigem Bürstenkopf aber auch als Halter von Zahnzwischenraum-Bürsten. Des Weiteren ermöglicht der Freiraum 10 zwischen den Griffelementen 5 und 6 Platz zum Aufhängen der Handbürste.

Die Handzahnbürste 1 mit Federfunktion kann leicht sein, insbesondere 5-15 gr., und ist insbesondere beständig gegenüber Zahnputzmitteln, Mundspülungen und/oder Speichel.

Als Material bevorzugt sind deshalb Standard-Polymere wie Polypropylen und Thermoplastische Elastomere, kurz TPE. Bei den TPE unterscheidet man diverse Untertypen. In diesem Fall kommen die TPE-E die Thermoplastischen Polyesterelastomere bevorzugt in Frage. Vorzugsweise besteht die gesamte Handzahnbürste, abgesehen von den Borsten, aus einem einzigen Material und ist daher einfach fertigbar.

Das Material sollte zudem eine FDA-Zulassung und evtl. gar eine Trinkwasserzulassung aufweisen. Auch dies erfüllt Polypropylen und TPE-E. In den USA sind die TPE-E-Elastomere freigegeben für die Verwendung in Kontakt mit trockenen Nahrungsmitteln (FDA) sowie für das Verpacken von Fleisch und Geflügel (VSDA) und Trinkwassereinrichtungen (NSF). In der Bundesrepublik wird beispielsweise "Hytrel" in der Produktion und Verteilung von Bier verwendet.

Des Weiteren kann auch eine ökologische Variante als Material für die Handzahnbürste 1 verwendet werden. Sogenannte biologisch abbaubare Polymere. Eine weitere besonders bevorzugte Variante im ökologischen Bereich ist das Polylactid (PLA), auch Polymilchsäure genannt. Dieses zählt zu den Polyestern und ist aus vielen chemisch aneinandergebundenen Milchsäuremolekülen aufgebaut.

Wie aus Fig. 3 erkennbar ist, weisen die beiden Griffelemente 5 und 6 die gleiche durchschnittliche Dicke auf.

Der Freiraum zwischen den Griffelemente 5 und 6 ist zu den Verbindungsbereichen 7 und 8 hin spitz zulaufend ausgebildet, wie ebenfalls aus Fig. 3 erkennbar ist.

Der Freiraum zwischen den Griffelementen weist zudem zumindest eine Längserstreckung auf, die sich über mehr als Hälfte die Gesamtlänge der Zahnbürste erstreckt.

Wie aus Fig. 3 erkennbar, ist der Zahnbürstenhals 3 vom Punkt der Zusammenführung der Griffelemente 5 und 6 bis zum Zahnbürstenkopf 2 doppelt so dick wie die Griffelemente 5 und 6. Er weist einen allmählich zum Zahnbürstenkopf 2 ansteigenden Konturenschwung auf.

Der Freiraum weist sodann gemäß der Seitenansicht Fig. 3 eine deutlich längere größere Erstreckung in Längsrichtung der Handzahnbürste auf, als in der Richtung senkrecht zu dieser Längsrichtung in der Seitenansicht.

Im Vergleich der Variante der Fig. 3 mit dem gattungsgemäßen Stand der Technik wird für die erfindungsgemäße Zahnbürste ein gegenteiliger Effekt erreicht. Während in US 7 039 984 B1 durch Druck auf ein Griffelement ein Abkippen nach innen erfolgt, wird in der erfindungsgemäßen Variante durch den Druck auf das rückseitige Griffelement 5 eine Bewegung des Bürstenkopfes vom Putzobjekt weg erreicht.

### Bezugszeichen

- 1: Handzahnbürste
- 2: Zahnbürstenkopf
- 3: Zahnbürstenhals
- 4: Zahnbürstengriff
- 5: Griffelement
- 6: Griffelement
- 7: Verbindungsbereich
- 8: Verbindungsbereich
- 9: Aufnahme
- 10: Freiraum
- 11: Zahnreinigungselemente
- 12: Biegung
- 13: Biegung
- 14: Biegung
- 15: Abstand
- 16: Längserstreckung
- 17: Gesamtlänge
- 18: Dicke (Zahnbürstenhals
- 19: Dicke (Griffelement)
- 20: Breite

- R1: erste Richtung bzw. Beborstungsrichtung
- R2: zweite Richtung parallel zur Beborstungsrichtung
- F: Krafteinwirkung
- A: Auslenkung

## Patentansprüche

1. Handzahnbürste (1, 1') umfassend einen Zahnbürstenkopf (2), einen Zahnbürstenhals (3) und einen Zahnbürstengriff (4), wobei der Zahnbürstenkopf (2) Zahnreinigungselemente (11), insbesondere Borsten, aufweist, die in einer ersten Richtung (R1) aus dem Zahnbürstenkopf (2) hervorstehen,
wobei der Zahnbürstengriff (4) ein erstes Griffelement (5) und ein zweites Griffelement (6) aufweist, die voneinander beabstandet sind,
wobei das erste Griffelement (5) oberhalb oder unterhalb des zweiten Griffelements (6), bezogen auf eine zweite Richtung (R2) parallel zur ersten Richtung (R1), verläuft und
wobei beide Griffelemente (5, 6) beidseitig endständig in gemeinsame Verbindungsbereiche (7, 8) münden,
wobei sich insbesondere unter Krafteinwirkung (F) auf zumindest eines der Griffelemente (6) des Zahnbürstengriffs (4) eine Verformung dieses Griffelements (6) auf das andere Griffelement (5) zu ergibt, unter Ausbildung einer Rückstellkraft zwischen den Griffelementen (5, 6) und unter Auslenkung (A) des Zahnbürstenkopfes (2)
**dadurch gekennzeichnet, dass** ein erster der Verbindungsbereiche (7) den Zahnbürstenhals (3) bildet und
**dass** das erste Griffelement (5) benachbart zum ersten Verbindungsbereich (7) eine erste Biegung (14) in Richtung des zweiten Griffelements (6) zur Rückstellkraftverstärkung aufweist und im Anschluss eine zweite Biegung (13), welche von dem zweiten Griffelement (6) weggerichtet ist.

2. Handzahnbürste nach Anspruch 1, **dadurch gekennzeichnet, dass** die Griffelemente (5, 6) als gebogene Blattfedern ausgebildet sind.

3. Handzahnbürste nach einem der vorhergehenden Ansprüche 1 oder 2,
**dadurch gekennzeichnet, dass** das zweite Griffelement (6) in der Haupterstreckungsrichtung der Zahnbürste länger ist als das erste Griffelement (5).

4. Handzahnbürste nach einem der vorhergehenden Ansprüche, **dadurch gekennzeichnet, dass** die Griffelemente (5, 6) zumindest je eine Biegung (12, 13) aufweisen, wobei die Biegungen (12, 13) voneinander weg gerichtet sind.

5. Handzahnbürste nach einem der vorhergehenden Ansprüche, **dadurch gekennzeichnet, dass** die Griffelemente (5, 6) einstückig, insbesondere monolithisch, miteinander verbunden sind.

6. Handzahnbürste nach einem der vorhergehenden Ansprüche, **dadurch gekennzeichnet, dass** zumindest der Zahnbürstengriff (4) und der Zahnbürstenhals (3), vorzugsweise auch der Zahnbürstenkopf (2), einstückig ausgebildet ist und wobei die Handzahnbürste (1, 1') besonders bevorzugt, abgesehen von den Zahnreinigungselementen (11), als ein einziges Kunststoff-Spritzgussteil ausgebildet ist.

7. Handzahnbürste nach einem der vorhergehenden Ansprüche, **dadurch gekennzeichnet, dass** sich die Griffelemente (5, 6) unter einer Kraft von 10 N um zumindest 5 mm, vorzugsweise zumindest 10 mm aufeinander zu bewegbar sind.

8. Handzahnbürste nach einem der vorhergehenden Ansprüche, **dadurch gekennzeichnet, dass** zumindest der Zahnbürstengriff (4) aus einem oder mehreren biologisch abbaubaren Kunststoffen und/oder nachwachsenden Kunststoffen besteht.

9. Handzahnbürste nach einem der vorhergehenden Ansprüche, **dadurch gekennzeichnet, dass** der maximale Abstand der Griffelemente (5, 6) in oder entgegen der zweiten Richtung (R2) zumindest 5 mm, vorzugsweise zumindest 10 mm, beträgt.

10. Handzahnbürste nach einem der vorhergehenden Ansprüche, **dadurch gekennzeichnet, dass** der Abstand (16) der endständigen Verbindungsbereiche (7, 8) zumindest 40%, vorzugsweise zumindest 50%, der Gesamtlänge (17) der Handzahnbürste (1, 1') beträgt.

11. Handzahnbürste nach einem der vorhergehenden Ansprüche, **dadurch gekennzeichnet, dass** im zweiten endständigen Verbindungsbereich (8) eine Aufnahme (9) für eine Interdentalbürste angeordnet ist.

12. Handzahnbürste nach einem der vorhergehenden Ansprüche, **dadurch gekennzeichnet, dass** die Handzahnbürste (1, 1') in der Draufsicht aus der zweiten Richtung (R2) eine Verbreiterung des Zahnbürstengriffs (4) gegenüber dem Zahnbürstenhals (3) um zumindest 300%, vorzugsweise zumindest 350%, aufweist.

13. Handzahnbürste nach einem der vorhergehenden Ansprüche, **dadurch gekennzeichnet, dass** zwischen den Griffelementen (5, 6) ein Freiraum (10) angeordnet ist, welcher sich ununterbrochen vom ersten Verbindungsbereich (7) bis zum zweiten Verbindungsbereich (8) erstreckt.

14. Handzahnbürste nach einem der vorhergehenden Ansprüche, **dadurch gekennzeichnet, dass** die beiden Griffelemente (5, 6) die gleiche durchschnittliche Dicke und Breite aufweisen.

15. Handzahnbürste nach einem der vorhergehenden Ansprüche, **dadurch gekennzeichnet, dass** der Zahnbürstenhals (3) vom Punkt der Zusammenführung der Griffelemente (5, 6) bis zum Zahnbürstenkopf (2) doppelt so dick wie die Griffelemente (5, 6) ausgebildet ist.

16. Handzahnbürste nach einem der vorhergehenden Ansprüche, **dadurch gekennzeichnet, dass** der Zahnbürstenhals (3) einen allmählich zum Zahnbürstenkopf (2) ansteigenden Konturenschwung aufweist.

## Claims

1. Manual toothbrush (1, 1'), comprising a toothbrush head (2), a toothbrush neck (3) and a toothbrush handle (4), wherein the toothbrush head (2) has tooth cleaning elements (11), in particular bristles, which protrude from the toothbrush head (2) in a first direction (R1),
wherein the toothbrush handle (4) has a first handle element (5) and a second handle element (6) which are spaced apart from one another, wherein the first handle element (5) extends above or below the second handle element (6), in relation to a second direction (R2) parallel to the first direction (R1), and
wherein both handle elements (5, 6) terminate on both sides in common connecting regions (7, 8),
wherein, in particular under the action of force (F) on at least one of the handle elements (6) of the toothbrush handle (4), a deformation of this handle element (6) towards the other handle element (5) results, with the formation of a restoring force between the handle elements (5, 6) and with deflection (A) of the toothbrush head (2)
**characterized in that** a first of the connecting regions (7) forms the toothbrush neck (3) and
**in that** the first handle element (5) adjacent to the first connecting region (7) has a first bend (14) in the direction of the second handle element (6) to increase the restoring force and subsequently a second bend (13) which is directed away from the second handle element (6).

2. Manual toothbrush according to claim 1, **characterized in that** the handle elements (5, 6) are designed as curved leaf springs.

3. Manual toothbrush according to one of the preceding claims 1 or 2, **characterized in that** the second handle element (6) is longer in the main direction of extension of the toothbrush than the first handle element (5).

4. Manual toothbrush according to one of the preceding claims, **characterized in that** the handle elements (5, 6) each have at least one bend (12, 13), wherein the bends (12, 13) are directed away from each other.

5. Manual toothbrush according to one of the preceding claims, **characterized in that** the handle elements (5, 6) are connected to one another in one piece, in particular monolithically.

6. Manual toothbrush according to one of the preceding claims, **characterized in that** at least the toothbrush handle (4) and the toothbrush neck (3), preferably also the toothbrush head (2), are formed in one piece and wherein the manual toothbrush (1, 1') is particularly preferably, apart from the tooth cleaning elements (11), formed as a single plastic injection-molded part.

7. Manual toothbrush according to one of the preceding claims, **characterized in that** the handle elements (5, 6) can be moved towards each other by at least 5 mm, preferably at least 10 mm, under a force of 10 N.

8. Manual toothbrush according to one of the preceding claims, **characterized in that** at least the toothbrush handle (4) consists of one or more biodegradable plastics and/or renewable plastics.

9. Manual toothbrush according to one of the preceding claims, **characterized in that** the maximum distance between the handle elements (5, 6) in or against the second direction (R2) is at least 5 mm, preferably at least 10 mm.

10. Manual toothbrush according to one of the preceding claims, **characterized in that** the spacing (16) of the terminal connecting regions (7, 8) is at least 40%, preferably at least 50%, of the total length (17) of the manual toothbrush (1, 1').

11. Manual toothbrush according to one of the preceding claims, **characterized in that** a holder (9) for an interdental brush is arranged in the second terminal connecting region (8).

12. Manual toothbrush according to one of the preceding claims, **characterized in that** the manual toothbrush (1, 1') has a widening of the toothbrush handle (4) relative to the toothbrush neck (3) by at least 300%, preferably at least 350%, when viewed from above in the second direction (R2).

13. Manual toothbrush according to one of the preceding claims, **characterized in that** a free space (10) is arranged between the handle elements (5, 6), which free space extends uninterruptedly from the first connecting region (7) to the second connecting region (8).

14. Manual toothbrush according to one of the preceding claims, **characterized in that** the two handle elements (5, 6) have the same average thickness and width.

15. Manual toothbrush according to one of the preceding claims, **characterized in that** the toothbrush neck (3) is twice as thick as the handle elements (5, 6) from the point where the handle elements (5, 6) join to the toothbrush head (2).

16. Manual toothbrush according to one of the preceding claims, **characterized in that** the toothbrush neck (3) has a contour curve that gradually rises towards the toothbrush head (2).

## Revendications

1. Brosse à dents manuelle (1, 1') comprenant une tête de brosse à dents (2), un col de brosse à dents (3) et un manche de brosse à dents (4), dans laquelle la tête de brosse à dents (2) comporte des éléments pour nettoyer les dents (11), en particulier des poils, qui dépassent de la tête de brosse à dents (2) dans une première direction (R1),
dans laquelle le manche de brosse à dents (4) comporte un premier élément de préhension (5) et un deuxième élément de préhension (6) qui sont écartés l'un de l'autre,
dans laquelle le premier élément de préhension (5) se trouve au-dessus ou en dessous du deuxième élément de préhension (6), par rapport à une deuxième direction (R2) parallèle à la première direction (R1), et
les deux éléments de préhension (5, 6) aboutissent des deux côtés à leurs extrémités dans des zones de liaison communes (7, 8),
dans laquelle, en particulier sous l'action d'une force (F) exercée sur au moins un des éléments de préhension (6) du manche de brosse à dents (4), une déformation de cet élément de préhension (6) vers l'autre élément de préhension (5) se produit en créant une force de rappel entre les éléments de préhension (5, 6) et avec une déviation (A) de la tête de brosse à dents (2),
**caractérisée en ce qu'**une première zone de liaison (7) forme le col de brosse à dents (3) et
**en ce que** le premier élément de préhension (5) présente au voisinage de la première zone de liaison (7) une première courbure (14) en direction du deuxième élément de préhension (6) destinée à amplifier la force de rappel, puis une deuxième courbure (13) qui s'écarte du deuxième élément de préhension (6).

2. Brosse à dents manuelle selon la revendication 1, **caractérisée en ce que** les éléments de préhension (5, 6) sont conçus comme des ressorts à lames incurvés.

3. Brosse à dents manuelle selon l'une des revendications 1 ou 2, **caractérisée en ce que** le deuxième élément de préhension (6) est plus long que le premier élément de préhension (5) dans le sens d'extension principal de la brosse à dents.

4. Brosse à dents manuelle selon l'une des revendications précédentes, **caractérisée en ce que** les éléments de préhension (5, 6) présentent au moins une courbure (12, 13), les courbures (12, 13) étant orientées à l'opposé l'une de l'autre.

5. Brosse à dents manuelle selon l'une des revendications précédentes, **caractérisée en ce que** les éléments de préhension (5, 6) sont reliés l'un à l'autre d'un seul tenant, en particulier de façon monolithique.

6. Brosse à dents manuelle selon l'une des revendications précédentes, **caractérisée en ce que** le manche de brosse à dents (4) et le col de brosse à dents (3) au moins, de préférence aussi la tête de brosse à dents (2), sont formés d'un seul tenant, la brosse à dents manuelle (1, 1') étant de préférence conçue comme une seule pièce en matière plastique moulée par injection, à l'exception des éléments pour nettoyer les dents (11).

7. Brosse à dents manuelle selon l'une des revendications précédentes, **caractérisée en ce que** les éléments de préhension (5, 6) peuvent se déplacer l'un vers l'autre d'au moins 5 mm, de préférence d'au moins 10 mm, sous une force de 10 N.

8. Brosse à dents manuelle selon l'une des revendications précédentes, **caractérisée en ce que** le manche de brosse à dents (4), au moins, se compose d'un ou plusieurs matières plastiques biodégradables et/ou d'origine renouvelable.

9. Brosse à dents manuelle selon l'une des revendications précédentes, **caractérisée en ce que** l'écartement maximal des éléments de préhension (5, 6) dans la deuxième direction (R2) ou dans la direction opposée mesure au moins 5 mm, de préférence au moins 10 mm.

10. Brosse à dents manuelle selon l'une des revendications précédentes, **caractérisée en ce que** l'écartement (16) des zones de liaison d'extrémité (7, 8) représente au moins 40 %, de préférence au moins 50 %, de la longueur totale (17) de la brosse à dents manuelle (1, 1').

11. Brosse à dents manuelle selon l'une des revendications précédentes, **caractérisée en ce qu'**un logement (9) pour une brossette interdentaire est disposé dans la deuxième zone de liaison d'extrémité (8).

12. Brosse à dents manuelle selon l'une des revendications précédentes, **caractérisée en ce que** la brosse à dents manuelle (1, 1') présente, en vue de dessus depuis la deuxième direction (R2), un élargissement du manche de brosse à dents (4) par rapport au col de brosse à dents (3) d'au moins 300 %, de préférence d'au moins 350 %.

13. Brosse à dents manuelle selon l'une des revendications précédentes, **caractérisée en ce qu'**est disposé entre les éléments de préhension (5, 6) un espace libre (10) qui s'étend sans interruption de la première zone de liaison (7) à la deuxième zone de liaison (8).

14. Brosse à dents manuelle selon l'une des revendications précédentes, **caractérisée en ce que** les deux éléments de préhension (5, 6) présentent la même épaisseur et la même largeur moyennes.

15. Brosse à dents manuelle selon l'une des revendications précédentes, **caractérisée en ce que** le col de brosse à dents (3) est deux fois plus épais, du point de réunion des éléments de préhension (5, 6) à la tête de brosse à dents (2), que les éléments de préhension (5, 6).

16. Brosse à dents manuelle selon l'une des revendications précédentes, **caractérisée en ce que** le col de brosse à dents (3) présente une incurvation ascendante de son contour vers la tête de brosse à dents (2).
